# EUROPÄISCHE PATENTSCHRIFT

(11) **EP 0 921 359 B1**
(45) Veröffentlichungstag und Bekanntmachung des Hinweises auf die Patenterteilung: **23.02.2005**
(21) Anmeldenummer: 98122829.9
(22) Anmeldetag: 01.12.1998
(51) Int. Cl.: F24H 9/20, F24H 9/02

(54) **Heizkesselumschliessungsgehäuse mit Heizkreisreglergehäuse**
Boiler casing with casing for heating circuit controller
Enveloppe de chaudière avec enveloppe pour un régulateur de circuit de chauffage

(30) Priorität: 06.12.1997 DE 19754266
(43) Veröffentlichungstag der Anmeldung: 09.06.1999
(73) Patentinhaber: Viessmann Werke GmbH & Co. KG, 35107 Allendorf (DE)
(72) Erfinder: Gücker, Ludolf, 35116 Reddighausen (DE)
(74) Vertreter: Wolf, Günter, Dipl.-Ing.

(56) Entgegenhaltungen:
- EP-A- 0 341 751
- EP-A- 0 617 246
- DE-U- 9 415 823

## Beschreibung

Die Erfindung betrifft ein Heizkesselumschließungsgehäuse mit Heizkreisreglergehäuse gemäß Oberbegriff des Patentanspruches 1.

Heizkreisreglergehäuse der genannten Art sind als auf Heizkesselumschließungsgehäusen aufsetzbare Gehäuse bspw. nach der EP 0 617 246 bekannt. Die dortige spezielle Schwenkbarkeit der Gehäuseteile dient dazu, die in der Frontfläche angeordneten Bedien- und Anzeigeelemente auf den jeweils günstigsten Sichtwinkel des Bedieners einzustellen. Von untergeordneter Bedeutung bleibt bei diesem Gerät eine gute Zugänglichkeit der innerhalb des Gehäuses angeordneten elektrischen und elektronischen Komponenten. Ferner ist nach der EP 0 341 751 ein ebenfalls einschlägiges Regelgerät bekannt, dessen Frontfläche mit einem in bezug auf das Gehäuse nach oben, unten oder seitlich aufschwenk- oder aufschiebbaren, alle in der Frontfläche angeordneten Anzeige- und Bedienelemente abdeckenden, opaken Verschlußdeckel versehen ist, der auf seiner äußeren Sichtfläche ein Betriebs- und /oder Störfallanzeigeelement aufweist. Auch bei diesem Regelgerät ist eine gute Zugänglichkeit der im Gehäuse angeordneten elektrischen und elektronischen Bauteile nicht berücksichtigt. Abgesehen vom Regelgerät nach der eingangs genannten EP 0 617 246 steht das nach der EP 0 341 751 praktisch für das meist angewandte Bauprinzip solcher Gehäuse, d.h., Kasten mit flachem Deckel zur Anordnung vor der Frontfläche, wobei, soweit bekannt, nur mit ziemlichen Aufwand im Bedarsfall an die elektrischen/elektronischen "Innereien" heranzukommen ist und dabei in der Regel noch hinzukommt, daß bei geöffnetem Gehäuse kein bequemer Zugriff besteht.

Der Erfindung liegt die Aufgabe zugrunde, ein Heizkesselumschließungsgehäuse mit seinem Heizkreisreglergehäuse der eingangs genannten Art auf einfache Weise dahingehend zu verbessern und so auszubilden, daß beide Gehäuse relativ zueinander integrierbare Gebilde darstellen und dabei aber die innerhalb des Heizkreisreglergehäuses angeordneten elektrischen und elektronischen Bauteile bei denkbar einfach zu öffnendem Gehäuse trotz schützender Integration und direkter Kabelzugänglichkeit vom Heizkesselumschließungsgehäuse aus leicht zugänglich bleiben.

Diese Aufgabe ist nach der Erfindung durch die im Kennzeichen des Patentanspruches 1 angeführten Merkmale gelöst.
Vorteilhafte Weiterbildungen ergeben sich nach den abhängigen Ansprüchen.

Bei dieser erfindungsgemäßen Gestaltung von Umschließungsund Reglergehäuse handelt es sich, wenn man so will, beim Reglergehäuse um ein gewissermaßen kofferartiges Gebilde in Kleinformat, d.h., mit Abmessungen, wie sie für derartige, in der Regel sonst auf den Heizkesselumschließungsgehäusen installierte Reglergehäuse üblich sind und mit den Vorteilen, wie sie Koffern zu eigen sind, d.h., großflächiger Zugriff zu den beiden Innenräumen und übersichtliche "Packungsmöglichkeiten" der unterzubringenden Elemente bei einfacher Öffnungs- und Schließbarkeit.

Unter "distanzierbar" ist - insoweit etwas abweichend vom "Kofferprinzip" - auch zu verstehen eine Gelenkverbindung zwischen den beiden Gehäuseteilen in Form von Parallellenkern, wobei das obere Gehäuseteil, in Parallellage zum unteren Gehäuseteil bleibend, hochgestellt werden kann, was im einzelnen noch näher erläutert wird und was, wenn gewünscht, sogar eine Vollintegration, d.h. beider Gehäuseteile des Reglergehäuses in das Heizkesselumschließungsgehäuse zuläßt.
Außerdem ist unter "Distanzierbarkeit durch Anhebbarkeit" auch zu verstehen die einfache Aufsetzbarkeit des zweiten Gehäuseteiles auf den ersten Gehäuseteil.

Das erfindungsgemäße Heizkesselumschließungsgehäuse mit seinem Heizkreisreglergehäuse und dessen vorteilhafte Weiterbildungen werden nachfolgend an Hand der zeichnerischen Darstellung von Ausführungsbeispielen näher erläutert.

Es zeigt
- Fig. 1: perspektivisch das Reglergehäuse im geschlossenen Zustand;
- Fig. 2: perspektivisch das Reglergehäuse gemäß Fig.1 in geöffnetem Zustand;
- Fig. 3: das Reglergehäuse geöffnet in sichtseitiger Ansicht;
- Fig. 4 Fig.5A,B: perspektivisch eine besondere Ausführungsform schematisch und perspektivisch andere Ausführungsformen der Verbindung zwischen den Reglergehäuseteilen und
- Fig. 6,7: perspektivisch Anordnungsbeispiele von Reglergehäusen am Heizkesselumschließungsgehäuse.

Das Heizkreisreglergehäuse mit Bedien- und Anzeigeelementen BA besteht nach wie vor aus zwei Gehäuseteilen 1,2 die schwenkbar einander zugeordnet und in dem ein Stromversorgungsnetzteil SN und eine Heizkreisregelelektronik RE untergebracht sind.
Orientiert an den Darstellungen ist für das erfindungsgemäße Heizkesselumschließungsgehäuse mit seinem Heizkreisreglergehäuse wesentlich, daß von den beiden sich in Form und Volumen im wesentlichen entsprechenden Gehäuseteilen 1, 2 der eine den aufschwenkbaren, am anderen Gehäuseteil 1 angelenkten Verschluß für den gegen den aufschwenkbaren Gehäuseteil 2 offenen, kastenförmigen Gehäuseteil 1 bildet, die Trennebene E zwischen den beiden Gehäuseteilen 1,2 horizontal erstreckt und der Gehäuseteil 1 in einer seiner Kastenform angepaßten und die Distanzierbarkeit durch Aufschwenk- oder Anhebbarkeit des Gehäuseteiles 2 zulassende Ausnehmung 12 bzw. konsole (13) am Heizkesselumschließungsgehäuse 10 eingelassen ist, wobei die Bedien- und Anzeigeelemente BA in den sichtseitig, d.h., zur Heizkesselfrontfläche hin zu installierenden Längsseitenflächen 3 der kastenförmigen Gehäuseteile 1,2 angeordnet sind.
Bevorzugt wird beim Ganzen die Anlenkung des zweiten Gehäuseteiles 2 per Scharnier 4 am ersten Gehäuseteil 1, und zwar an den Schmalseiten S.

Um den Gehäuseteil 2 im Bedarsfall leicht austauschen zu können oder um an diesem in bequemer Überkopflage auf einem Arbeitstisch arbeiten zu können, sind die beiden Gehäuseteile 1, 2 vorteilhaft mit einem in sich leicht trennbaren Scharnier 4 miteinander verbunden, das in Fig. 2 nur gestrichelt angedeutet ist und keiner näheren Erläuterung bedarf, da solche trennbaren Scharniere bzw. Gelenke in den verschiedensten Ausführungsformen an sich bekannt sind.

Um ferner den per Scharnier distanzierbaren Gehäuseteil 2 in mehr oder weniger großer Öffnungsstellung halten zu können, ist vorteilhaft zwischen den beiden Gehäuseteilen 1,2 eine Offenhaltungsstütze 5(siehe Fig.2) angeordnet, die in geeigneter Weise verstellbar am Rand des Gehäuseteiles 1, wie dargestellt, geführt ist. Vorteilhaft kann diese Offenhaltungsstütze 5 auch als Kabelführungskanal ausgebildet werden, durch den per Kabel die Verbindung zwischen dem im unteren Gehäuseteil 1 angeordneten Netzteil (gegf. auch Elektronik für die Heizungsreglung) und einer Kabelanschlußleiste KL und der Bedienelektronik im Gehäuseteil 2 hergestellt wird.

Das Reglergehäuse ist mit seinem Gehäuseteil 1, wie in Fig.6 dargestellt, in eine entsprechende Ausnehmung 12 des Heizkesselumschließungsgehäuses 10 eingelassen, d.h., das Gehäuseteil 1 bildet den im Gehäuse 10 sitzenden Gehäusesockel, wobei der Gehäuseteil 2 um 90° aufgeschwenkt werden kann, wie dies bspw. auch bei einer Anordnung gemäß Fig.7 möglich ist, gemäß der das Reglergehäuse in einer entsprechenden Ausnehmung 12 einer zum Umschließungsgehäuse 10 gehörenden Konsole 13 an der Frontfläche des Heizkesselumschließungsgehäuses 10 eingelassen ist.

Sofern dabei der Gehäuseteil 2 ebenfalls wie der andere als offener Kasten ausgebildet ist, was bevorzugt wird, liegen die ganzen "Innereien" beider Gehäuseteile 1,2 bei einer dort möglichen 180° Öffnungsstellung übersichtlich und bequem zugriffszugänglich vor. Im Gehäuseteil 1, das besonders bequem zugänglich und für die Aufnahme des Stromversorgungsnetzteiles bestimmt ist, wird auch ein als Karte auswechselbarer Elektronikteil für die Heizungsregelung mit angeordnet. Entsprechend übersichtlich sind dadurch auch die jeweiligen Bedien- und Anzeigeelemente BA in den sichtseitigen Längsseitenflächen 3' anzuordnen.

Eine konsequente Getrennthaltung der beiden elektrischen Komponenten in ihren jeweiligen Gehäuseteilen 1,2 ist jedoch auch möglich. So können bspw. in den Innenrandbereichen der Gehäuseteile 1,2 leicht eingerastete Zwischenböden 8 (nur als abgebrochene Dreiecke in Fig.2 angedeutet) vorgesehen sein, oder es kann auch, wie in Fig.3 dargestellt, zwischen den beiden gegeneinander offenen Gehäuseteilen 1,2 eine um die gemeinsame Schwenkachse A drehbare Trennplatte 7 vorgesehen werden, die, ebenfalls am einen und anderen Gehäuseteil leicht verrastbar, je nach Erfordernis nach Öffnung des ganzen Gehäuses am einen oder anderen Gehäuseteil 1,2 angelegt wird und die gegf. sogar als Träger für die Elektronik des Bedienteiles herangezogen werden kann.

Da das Gehäuseteil 1 gewissermaßen den Sockel für das ganze Reglergehäuse bildet, ist dieses, was nicht besonders dargestellt ist, in einer seiner nicht sichtseitigen Wandungen mit Kabeldurchgriffen oder Steckereinschuböffnungen versehen, einerseits für den Netzanschluß und anderseits für an der Regelung beteiligte Strompfade, die aber bis zur Regelelektronik RE geführt sein müssen. Hierfür ist vorteilhaft und um die per se hervorragende Übersichtlichkeit des Ganzen nicht zu beeinträchtigen ein biegsames Breitbandkabel 9 zwischen den beiden Gehäuseteilen 1,2 vorgesehen, das in Fig.3 strichpunktiert angedeutet ist und zur Verwendung kommt, wenn für die Kabelführung nicht, wie vorerläuert, die Offenhaltungsstütze 5 ausgenutzt wird.
Eine besondere Ausführungsform für das Bedienteil bzw. das Gehäuseteil 2 ist in Fig.4 dargestellt. Hiernach ist im kastenförmig ausgebildeten, aufschwenkbaren Gehäuseteil 2 ein in dieses passend einschiebbares Schubladengehäuse 2' angeordnet, in dem sich die Bedienelektronik befindet. Dieses Schubladengehäuse 2' ist dem Gehäuseteil 2 , wie dargestellt, schwenkbar zugeordnet, wobei die Bedien- und Anzeigeelemente BA in der Bodenfläche F' des Schubladengehäuses 2' angeordnet sind.

Abgesehen davon, daß die "Distanzierbarkeit durch Anhebbarkeit" des Gehäuseteiles 2 vom Gehäuseteil 1 einfach dadurch erreicht werden kann, daß das Gehäuseteil 2 in geeigneter Weise passgenau auf dem Gehäuseteil 1 lösbar aufgesetzt ist (nicht besonders dargestellt, da ohne weiters vorstellbar), kann die Distanzierbarkeit auch dadurch verwirklicht werden, daß die beiden Gehäuseteile 1,2 mittels sogenannter und in Querführungen 11' geführter Parallellenker 11 miteinander verbunden sind, wie dies in Fig.5B schematisch dargestellt ist.

Ferner kann bei allen Ausführungsformen vorteilhaft vorgesehen werden (siehe Fig.5A,B), am oberen Gehäuseteil 2 dessen Oberfläche 2" als aufklappbaren Deckel auszubilden, was diesen Gehäuseteil 2 direkt zugänglich macht, ohnen diesen durch Aufschwenken oder Anheben öffnen zu müssen. Sofern dabei das Gehäuseteil 2 keinen geschlossenen, integralen Boden hat, kann ohne weiteres eine Tragplatte bzw. Platine zur Aufnahme der Elektronik im Gehäuseteil 2 angeordnet werden.

## Patentansprüche

1. Heizkesselumschließungsgehäuse mit Heizkreisreglergehäuse, das aus einen ersten und einem zweiten am Heizkesselumschließungsgehäuse (10) angeordneten, Bedien- und Anzeigelemente (BA) aufweisenden Gehäuseteilen (1,2) besteht, die schwenkbar einander zugeordnet und in denen ein Stromversorgungsnetzteil (SN) und eine Heizkreisregelelektronik (RE) untergebracht sind,
**dadurch gekennzeichnet,**
**daß** von den beiden sich in Form und Volumen im wesentlichen entsprechenden Gehäuseteilen (1,2) der zweite Gehäuseteil (2) den zum ersten Gehäuseteil (1) distanzierbaren Verschluß für den gegen den zweiten Gehäuseteil (2) offenen, kastenförmigen ersten Gehäuseteil (1) bildet, dass sich die Trennebene (E) zwischen den beiden Gehäuseteilen (1,2) horizontal erstreckt und der erste Gehäuseteil (1) in einer seiner Kastenform angepaßten und die Distanzierbarkeit durch Aufschwenk- oder Anhebbarkeit zulassenden Ausnehmung (12) oder einer konsole (13) am Heizkesselumschliessungsgehäuse (10) eingelassen ist, wobei die Bedienund Anzeigeelemente (BA) in den sichtseitig zu installierenden Seitenflächen der kastenförmigen Gehäuseteile (1,2) angeordnet sind.

2. Gehäuse nach Anspruch 1
**dadurch gekennzeichnet,**
**daß** die beiden Gehäuseteile (1,2) mit einem vorzugsweise in sich trennbaren Scharnier (4) und vorzugsweise an ihren Schmalseiten (S) miteinander verbunden sind.

3. Gehäuse nach Anspruch 1 oder 2,
**dadurch gekennzeichnet,**
**daß** im kastenförmig ausgebildeten, aufschwenkbare Gehäuseteil (2) ein entsprechend einschubdimensioniertes, die Bedienelektronik enthaltendes Schubladengehäuse (2') angeordnet und dieses in ausgezogener Stellung in Bezug auf den Gehäuseteil (2) schwenkbar ausgebildet ist, wobei die Bedien- und Anzeigeelemente (BA) in der Bodenfläche (F') des Schubladengehäuses (2') angeordnet sind.

4. Gehäuse nach einem der Ansprüche 1 bis 3,
**dadurch gekennzeichnet,**
**daß** zwischen den beiden Gehäuseteilen (1,2) eine Offenhaltungsstütze(5) angeordnet und diese vorzugsweise als Kabelführungskanal ausgebildet ist.

5. Gehäuse nach einem der Ansprüche 1 bis 4,
**dadurch gekennzeichnet,**
**daß** die die Bedien- und Anzeigeelemente (BA) aufweisenden Seitenflächen (3) der beiden Gehäuseteile (1,2) mit Klappdeckeln(6) versehen sind.

6. Gehäuse nach einem der Ansprüche 1 bis 5,
**dadurch gekennzeichnet,**
**daß** im gegen das andere, die Bedienelektronik (RE) enthaltende, aufschwenkbare Gehäuseteil (2) offenen Gehäuseteil (1) der Stromversorgungsnetzteil (SN) und ein als Karte auswechselbarer Elektronikteil für die Heizungsreglung angeordnet ist.

7. Gehäuse nach einem der Ansprüche 1 bis 6,
**dadurch gekennzeichnet,**
**daß** zwischen den beiden gegeneinander offen ausgebildeten Gehäuseteilen (1,2) eine um die gemeinsame Schwenkachse (A) drehbare Trennplatte (7) angeordnet ist.

8. Gehäuse nach einem der Ansprüche 1 bis 7,
**dadurch gekennzeichnet,**
**daß** die beiden Gehäuseteile (1,2) statt einer Scharnieranlenkung mittels Parallellenkern (11,11') verbunden und damit zueinander distanzierbar ausgebildet sind.

9. Gehäuse nach einem der Ansprüche 1 bis 8,
**dadurch gekennzeichnet,**
**daß** die Ausnehmung (12) zur Aufnahme des Gehäuseteiles (1) in einer an der Frontfläche (F) des Heizkesselumschließungsgehäuses (10) angeordneten Konsole (13) angeordnet ist.

10. Gehäuse nach einem der Ansprüche 1 bis 9,
**dadurch gekennzeichnet,**
**daß** die Oberfläche (2") des Gehäuseteiles (2) als aufklappbarer Deckel ausgebildet ist.

## Claims

1. A heating boiler encapsulation housing with a heating circuit governor housing, which comprises a first and a second housing part (1, 2) arranged on the heating boiler encapsulation housing (10) and having operating and display elements (BA), which housing parts are assigned to one another in a swivelling manner and in which a current supply system part (SN) and heating circuit control electronics (RE) are housed,
**characterised in that**,
of the two housing parts (1, 2) essentially corresponding to one another in shape and volume, the second housing part (2) forms the closure for the box-shaped first housing part (1) open towards the second housing part (2), said closure being capable of being distanced from the first housing part (1), that the parting plane (E) between the two housing parts (1, 2) extends horizontally and the first housing part (1) is admitted in a recess (12) or a bracket (13) on the heating boiler encapsulation housing (10), said recess or bracket being adapted to the box shape of said first housing part and permitting the ability to be distanced by means of a swivelling or lifting capability, whereby the operating and display elements (BA) are arranged in the side faces of the box-shaped housing parts (1, 2) to be installed on the visible side.

2. The housing according to claim 1,
**characterised in that**
the two housing parts (1, 2) are connected to one another with a hinge (4), preferably separable in itself, and preferably on their narrow sides (S).

3. The housing according to claim 1 or 2,
**characterised in that**
a drawer housing (2') suitably dimensioned for pushing in and containing the operating electronics is arranged in the swivelling housing part (2) designed box-shaped and said drawer housing is designed swivelling in the pulled-out position with respect to the housing part (2), whereby the operating and display elements (BA) are arranged in the bottom face (F') of the drawer housing (2').

4. The housing according to any one of claims 1 to 3,
**characterised in that**
a hold-open support (5) is arranged between the two housing parts (1, 2) and said hold-open support is preferably designed as a cable routing channel.

5. The housing according to any one of claims 1 to 4,
**characterised in that**
the side faces (3) of the two housing parts (1, 2) having the operating and display elements (BA) are provided with hinged covers (6).

6. The housing according to any one of claims 1 to 5,
**characterised in that**
the current supply system part (SN) and an electronics part replaceable as a card for the heating control is arranged in the housing part (1) open towards the other swivelling housing part (2) containing the operating electronics (RE).

7. The housing according to any one of claims 1 to 6,
**characterised in that**
a parting plate (7) rotatable about the common swivelling axis (A) is arranged between the two housing parts (1, 2) designed open towards one another.

8. The housing according to any one of claims 1 to 7,
**characterised in that**
the two housing parts (1, 2) are connected by means of parallel guide rods (11, 11') instead of a hinge coupling and are thus designed capable of being distanced from one another.

9. The housing according to any one of claims 1 to 8,
**characterised in that**
the recess (12) for accommodating the housing part (1) is arranged in a bracket (13) arranged on the front face (F) of the heating boiler encapsulation housing (10).

10. The housing according to any one of claims 1 to 9,
**characterised in that**
the surface (2") of the housing part (2) is designed as a hinged cover.

## Revendications

1. Boîtier d'enfermement de chaudière de chauffage avec boîtier de régulateur de circuit de chauffage, lequel comprend une première et une seconde parties de boîtier (1, 2) disposées sur le boîtier d'enfermement de chaudière de chauffage (10) et présentant des éléments de commande et d'affichage (BA), qui sont attribuées de façon basculante l'une par rapport à l'autre et dans lesquelles sont logés un bloc d'alimentation électrique (SN) et une électronique de réglage de circuit de chauffage (RE),
**caractérisé en ce que**,
sur les deux parties de boîtier (1, 2) qui se correspondent sensiblement au niveau de la forme et du volume, la seconde partie de boîtier (2) forme la fermeture pouvant être distancée par rapport à la première partie de boîtier (1) pour la première partie de boîtier (1) ouverte en direction de la seconde partie de boîtier (2) et en forme de caisse, **en ce que** le plan de séparation (E) s'étend horizontalement entre les deux parties de boîtier (1, 2) et la première partie de boîtier (1) est emboîtée dans un évidement (12) adapté à sa forme de caisse et permettant la distanciabilité par une possibilité de basculement ou de soulèvement ou dans une console (13) sur le boîtier d'enfermement de chaudière de chauffage (10), les éléments de commande et d'affichage (BA) étant disposés dans les faces latérales, à installer côté visible, des parties de boîtier (1, 2) en forme de caisse.

2. Boîtier selon la revendication 1,
**caractérisé en ce que** les deux parties de boîtier (1, 2) sont reliées entre elles avec une charnière (4) pouvant être séparée de préférence en soi et de préférence sur ses petits côtés (S).

3. Boîtier selon la revendication 1 ou 2,
**caractérisé en ce qu'**un boîtier de tiroirs (2') dimensionné de façon appropriée pour l'insertion et contenant l'électronique de commande est disposé dans la partie de boîtier (1) conçu en forme de caisse et pouvant basculer et ce boîtier est conçu de façon à pouvoir basculer dans la position sortie par rapport à la partie de boîtier (2), les éléments de commande et d'affichage (BA) étant disposés dans la face de fond (F') du boîtier de tiroirs (2').

4. Boîtier selon l'une quelconque des revendications 1 à 3,
**caractérisé en ce qu'**un support de maintien ouvert (5) est disposé entre les deux parties de boîtier (1, 2) et celui-ci est conçu de préférence comme un canal de guidage de câble.

5. Boîtier selon l'une quelconque des revendications 1 à 4,
**caractérisé en ce que** les faces latérales (3) deux parties de boîtier (1, 2) sont pourvues de couvercles rabattables (6).

6. Boîtier selon l'une quelconque des revendications 1 à 5,
**caractérisé en ce que** le bloc d'alimentation électrique (SN) et une partie électronique interchangeable sous la forme de carte pour le réglage du chauffage sont disposés dans la partie de boîtier (1), ouverte vers l'autre partie de boîtier (2) contenant l'électronique de commande (RE) et pouvant basculer.

7. Boîtier selon l'une quelconque des revendications 1 à 6,
**caractérisé en ce qu'**une plaque de séparation (7) pouvant tourner autour de l'axe de pivotement (A) commun est disposée entre les deux parties de boîtier (1, 2) réalisées de façon ouverte l'une par rapport à l'autre.

8. Boîtier selon l'une quelconque des revendications 1 à 7,
**caractérisé en ce que** les deux parties de boîtier (1, 2) sont reliées au moyen de bras oscillants parallèles (11, 11') au lieu d'une articulation à charnière et sont conçues de façon distanciable l'une par rapport à l'autre.

9. Boîtier selon l'une quelconque des revendications 1 à 8,
**caractérisé en ce que** l'évidement (12) pour le logement de la partie de boîtier (1) est disposé dans une console (13) disposée sur la face avant (F) du boîtier d'enfermement de chaudière de chauffage (10).

10. Boîtier selon l'une quelconque des revendications 1 à 9,
**caractérisé en ce que** la surface (2'') de la partie de boîtier (2) est conçue comme un couvercle rabattable.
